# EUROPÄISCHE PATENTSCHRIFT

(11) **EP 1 556 228 B1**
(45) Veröffentlichungstag und Bekanntmachung des Hinweises auf die Patenterteilung: **26.04.2006**
(21) Anmeldenummer: 03753205.8
(22) Anmeldetag: 27.10.2003
(51) Int. Cl.: B42D 15/10

(54) **IDENTIFIKATIONSKARTE UND VERFAHREN ZU DEREN HERSTELLUNG**
IDENTIFICATION CARD AND METHOD FOR THE PRODUCTION THEREOF
CARTE D'IDENTIFICATION ET SON PROCEDE DE PRODUCTION

(30) Priorität: 29.10.2002 CH 181202
(43) Veröffentlichungstag der Anmeldung: 27.07.2005
(73) Patentinhaber: Landqart, 7302 Landquart (CH)
(72) Erfinder: BAGGENSTOS, Emil, CH-8953 Dietikon (CH)
(74) Vertreter: Bremi, Tobias Hans
(86) Internationale Anmeldenummer: PCT/CH2003/000701
(87) Internationale Veröffentlichungsnummer: WO 2004/039604

(56) Entgegenhaltungen:
- GB-A- 2 129 371

## Beschreibung

### TECHNISCHES GEBIET

Die vorliegende Erfindung betrifft ein Sicherheitsdokument mit wenigstens einer Papierlage, welche beidseitig von jeweils einer transparenten Kunststoffschicht bedeckt ist, sowie ein Verfahren zur Herstellung eines derartigen Sicherheitsdokuments und eine Verwendung eines derartigen Sicherheitsdokuments.

### STAND DER TECHNIK

Kunststoffkarten zur Verwendung als Identifikationskarten, Mitgliederausweise, Führerausweise, Polizei- und Militärausweise oder Kreditkarten sind meist einschichtig oder mehrschichtig ausgebildet und bestehen beispielsweise aus Polycarbonat. Typischerweise ist eine derartige Kunststoffkarte mit einem Aufdruck in Form eines Thermodrucks oder Laserdrucks (z. B. Laserengraving) versehen. Im Fall von mehrschichtigen Kunststoffkarten verfügen diese üblicherweise über eine Kernkomponente, welche beidseitig mit Schichten aus Kunststoff bedeckt ist.

Insbesondere im Ausweisbereich geht der Trend in letzter Zeit zunehmend in Richtung zu Plastikkarten, wie sie bereits seit längerer Zeit im Zusammenhang mit Kreditkarten Anwendung finden. Ausweisdokumente, die bisher auf Papier ausgestellt wurden, wobei die personalisierenden Daten mittels Schreibmaschine, eines Matrixdruckers, etc. aufgeschrieben wurden und das Bild als Foto aufgeklebt wurde, werden vermehrt auf Plastikkarten umgestellt. Plastikkarten als Ausweiskarten existieren beispielsweise bereits in einigen Staaten für Führerscheine, persönliche Fahrausweise oder Identitätskarten etc. Als Sicherheitsmerkmale weisen solche Kunststoffkarten insbesondere Sicherheitsdrucke, Hologramme oder Kinegramme (deren Erscheinung sich in Abhängigkeit vom Blickwinkel ändert) auf. Auch maschinenlesbare Codierungen, wie Magnetstreifen (wie bei Kreditkarten üblich), Chips, Transponder, oder Barcodes können vorhanden sein. Als zusätzliche Sicherheitskomponente, um eine ausreichende Fälschungssicherheit zu gewährleisten, wurden die Personalisierungsdaten von solchen Karten in relativ aufwendigen Verfahren aufgebracht, beispielsweise mittels Laserengraving, bei welchem mittels Laser eine mittlere Schicht der Karte beschrieben wird. Dazu muss eine derartige Schicht entsprechend aktiviert werden, d. h. dem Kunststoff müssen spezifische, über den Laser aktivierbare Komponenten beigemischt sein.

Obwohl bei Kunststoffkarten gegenüber einer Verwendung von Papier im Allgemeinen Vorbehalte bestehen, insbesondere aufgrund der Empfindlichkeit von Papier gegenüber Feuchtigkeit, wurden auch schon mehrschichtige Plastikkarten eingesetzt, bei welchen eine Trägerschicht aus Kunststoff mit mindestens einer Papierschicht versehen ist, insbesondere beidseitig mit Papierschichten, die mit der Kernkomponente aus Kunststoff verklebt sind. Diese Papierschichten sind im Vergleich zur Trägerschicht aus Kunststoff, die der Karte ihre Stabilität gibt, vergleichsweise dünn und dienen zum Aufbringen eines Aufdrucks. Diese Karten können dadurch in einfacherer Weise bedruckt werden, insbesondere mittels eines Tintenstrahldruckers. Nach dem Aufbringen des Drucks wird die Papierschicht und der auf ihr angeordnete Aufdruck häufig mittels einer Deckschicht abgedeckt, insbesondere einer kalt- oder heisslaminierten Folie, um den Aufdruck gegen Abnützung oder Entfernung zu schützen, wobei auf diese Deckfolie als Sicherheitsmerkmale auch ein Hologramm, ein Guillauchendruck usw. aufgebracht sein kann. Solche Karten wurden auch bereits als einfache Ausweiskarten eingesetzt, wenn keine besonders hohen Sicherheitsanforderungen gegeben sind, beispielsweise als Clubkarten oder dergleichen.

Für Ausweiskarten mit hohen Sicherheitsstandards, insbesondere staatlichen Ausweisdokumenten, wurden solche Karten aufgrund der Fälschungsmöglichkeiten bisher als nicht geeignet angesehen.

Die GB-A-2129371 offenbart ein Sicherheitsdokument mit einem Sicherheitspapier, welcher beidseitig von jeweils einer transparenten thermoplastichen Polyethylenschicht bedeckt ist. Die beiden Polyethylenschichten sind mit jeweils einer Schutzschicht verbunden.

### DARSTELLUNG DER ERFINDUNG

Der Erfindung liegt demnach die Aufgabe zugrunde, ein neuartiges Sicherheitsdokument, insbesondere zur Verwendung als Identifikationskarte, Kreditkarte, Führerausweis, Polizei- und Militärausweis oder Mitgliederausweis, vorzuschlagen, welches einfach und kostengünstig hergestellt werden kann, und gleichzeitig eine hohe Sicherheit aufweist. Dies im Zusammenhang mit Sicherheitsdokumenten mit wenigstens einer Papierlage, welche beidseitig von jeweils einer transparenten Kunststoffschicht bedeckt ist.

Die Lösung dieser Aufgabe wird dadurch erreicht, dass es sich bei der Papierlage um ein Sicherheitspapier mit wenigstens einem Sicherheitsmerkmal handelt, und dass es sich bei den Kunststoffschichten um ein thermoplastisches Material handelt, welches allein unter Anwendung von erhöhtem Druck und/oder erhöhter Temperatur zu einer transparenten Hülle verschmolzen ist, wobei wenigstens abschnittsweise ein Randbereich vorhanden ist, bei welchem die Kunststoffschichten beider Seiten der Papierlage unmittelbar aneinandergrenzen, wobei die Kunststoffschichten ausschließlich thermoplastisches Material mit einem Glasübergangspunkt oberhalb von 100°C umfassen.

Der Kern der Erfindung besteht somit darin, auf der einen Seite die aus dem Bereich der Sicherheitspapiere (Banknoten, Schecks, Aktiendokumente etc.) wohlbekannte Technologie der Sicherheitsmerkmale für Papiere direkt für den Bereich von Sicherheitsdokumenten im Sinne von Plastikkarten einsetzen zu können. Traditionell handelt es sich bei diesen beiden Bereichen (Sicherheitspapiere vs. Plastikkarten) um unterschiedliche Bereiche, in welchen nahezu jeweils eine eigene Technologie der Sicherheitsmerkmale existiert. Eine einfache und kostengünstige Herstellung eines erfindungsgemässen Sicherheitsdokuments wird dadurch zur Verfügung gestellt, dass ein Sicherheitspapier mit entsprechenden Sicherheitsmerkmalen durch ein Einschmelzen in eine thermoplastische Matrix gewissermassen zu einer Plastikkarte umgewandelt wird. Diese thermoplastische Matrix übernimmt einerseits die Schutzfunktionen für die Papierlage(n), welche eingebettet sind, und auf der anderen

Seite wird durch diese Matrix auch die üblicherweise erforderliche Steifigkeit gewährleistet. Auf einen weiteren zentralen Kunststoffträger kann so verzichtet werden. Diese Matrix oder transparente Hülle verfügt ausserdem im Randbereich über eine Zone, bei welcher wenigstens abschnittsweise keine Papierlage vorhanden ist. In diesem Bereich ist mit anderen Worten diese transparente Hülle oder Kunststoffschicht über die ganze Dicke der Karte ausgebildet. Ohne Belassung eines derartigen Randbereiches kann ein von Kunststoffschichten umgebenes Sicherheitsdokument gewissermassen in der Mitte aufgetrennt werden, indem die Papierlage mittig parallel zur Papierebene unter Aufbrechen der inneren Kohäsion der Papierlage geschlitzt wird. Dies ist ohne geschlossenen Kantenbereich insbesondere deshalb leicht möglicht, da die aufgebrachten Kunststoffschichten wie Hebel wirken und so bei der kleinsten Belastung eine Spaltung der Papierschicht möglich ist. Insbesondere bei beschichteten, fein gemahlenen Papieren mit feinen Fasern (z. B. Ink-Jet Papiere sind üblicherweise derartige Papiere) ist eine solche Spaltung leicht möglich. Die Papierspaltung ist durch derartige erfindungsgemässe verschmolzene Randbereiche und das Verschmelzen des Substrates (Sicherheitspapiers) mit dem Kunststoff kaum noch möglich. Dadurch erhöht sich die Sicherheit massiv. Beim Sicherheitsdokument kann es sich beispielsweise um eine Kreditkarte, um eine Identifikationskarte oder um einen Mitgliederausweis handeln.

Wesentlich an der hier vorgeschlagenen Lösung ist ausserdem, dass grundsätzlich auf die Verwendung von Adhäsiven respektive Haftvermittlern zur Erzeugung einer Haftung zwischen der Kunststoffschicht und der Papierlage respektive zwischen den Kunststoffschichten (im Randbereich) verzichtet wird. Es zeigt sich nämlich, dass sich Papierschichten und thermoplastische Kunststoffschichten trotz deren sehr unterschiedlichen chemischen Verhaltens (technischer Thermoplast vs. Zellulose) teilweise miteinander verschmelzen lassen, wobei gewissermassen die Papierschicht im Kunststoff eingebettet wird.

Eigentlich handelt es sich mit anderen Worten nicht um einen Laminierprozess, sondern vielmehr um einen Fusionsprozess oder ein Einschmelzen, denn eine Schichtstruktur kann in dieser Matrix insbesondere dann, wenn die gleichen Polymere auf beiden Seiten des Sicherheitspapiers eingesetzt werden, nicht mehr ausgemacht werden.

Ganz besonders erwähnenswert in diesem Zusammenhang ist die Tatsache, dass selbst Polymere ohne eigentlichen Schmelzpunkt, wie z. B. Polycarbonat oder hochamorphe Polyamide bei Erwärmung über deren Glasübergangspunkt und unter Anwendung von Druck eine solche Laminatstruktur ergeben. In einer bevorzugten Anwendungsform kommt daher auch Polycarbonat (Makrofol ID 6-2 von Bayer, DE) zum Einsatz, während in einer anderen bevorzugten Anwendungsform ein hochamorphes Polyamid (z. B. Grilamid TR90 von Ems Grivory, CH) zur Anwendung kommt.

Die Verwendung von Adhäsiven, sei es in Form von wärmeaktivierbaren Klebern oder anderen Systemen, wie nach dem Stand der Technik bekannt, weist nämlich eine Vielzahl von Problemen auf. So treten beispielsweise typischerweise bei der Verwendung von Kunststoffschichten, welche auf der dem Papier zugewandten Seite über eine Kleberschicht verfügen, nach dem Laminationsprozess in der transparenten Schicht Trübungen auf, welche vermutlich auf die zwischen Kleberschicht und Kunststoffschicht (Folien) veränderte Grenzfläche zurückzuführen sind. Dies ist im vorliegenden Fall nicht möglich, da auf Grund der bevorzugt identischen Kunststoffschichten beim Laminationsprozess ein homogener Kunststoffblock entsteht, an welchem derartige Grenzflächeneffekte gar nicht auftreten können.

Der Verzicht auf Adhäsive hat aber vor allem auch sicherheitstechnische Folgen. Werden nämlich Kunststoffschichten verwendet, welche Haftvermittler resp. Adhäsive aufweisen, so entstehen naturgemäss Schichtstrukturen, wobei die verschiedenen Schichten (Adhäsiv, Kunststoffschicht) unterschiedliche physikalische und chemische Eigenschaften aufweisen. Diese unterschiedlichen Eigenschaften können dazu verwendet werden, diese Schichten voneinander zu trennen.

Verwendet man beispielsweise einen normalen wärmeaktivierbaren Kleber, so verfügt dieser typischerweise über einen Schmelzpunkt oder Glasübergangspunkt, welcher vergleichsweise niedrig liegt, so typischerweise im Bereich von 90 °C bis 120 °C. Daneben befindet sich aber eine Kunststoffschicht mit normalerweise wesentlich darüber liegendem Schmelzpunkt respektive Glasübergangspunkt von z. B. mehr als 140 °C. Dieser Unterschied kann von Fälschern ausgenützt werden, um die Schichtstruktur aufzutrennen, wobei dies ohne Zurücklassung eines irreversiblen Schadens an den Kunststoffschichten geschehen kann. Entsprechend kann die Einbettung eines Papiers zwischen zwei Kunststoffschichten wobei wenigstens eine auf der Innenseite über eine Kleberschicht verfügt, einfach aufgetrennt werden und Fälschungen können nur beschränkt verhindert werden.

Im Gegensatz dazu werden im vorliegenden Fall bevorzugt ausschliesslich Kunststoffschichten verwendet, welche eine Fliesstemperatur resp. Schmelztemperatur respektive Glasübergangstemperatur besitzen, welche oberhalb von 120° C, bevorzugt oberhalb von 140° C und insbesondere bevorzugt in einem Bereich zwischen 150 °C und 180 °C liegt. Beim Laminations- oder Fusionsprozess bildet sich entsprechend ein im Wesentlichen chemisch und physikalisch homogener Block aus Kunststoff, welcher keine Schichtstruktur mehr aufweist, welche anschliessend zur Auftrennung von Fälschern genutzt werden könnte.

Zudem ergibt sich der Vorteil, dass bei der Verwendung ausschliesslich derartiger Kunststoffschichten mit hoher Fliesstemperatur bei den erforderlichen Herstellungsbedingungen das Papier wesentlich tiefer in die Kunststoffschichten eingebettet wird. Dabei findet eine Penetration der thermoplastischen Kunststoffmasse in das Papier statt, wobei eine äusserst stabile und innige Verbindung zwischen Papierschicht und Kunststoffschicht entsteht, welche ein nachträgliches Trennen von Papier und Kunststoff oder Zerstörung der Papierstruktur so gut wie verunmöglicht. Zudem entsteht eine Karte mit einer Steifigkeit, die heutigen normierten Anforderungen an Karten gerecht wird, und wie sie bei der Verwendung von Haftvermittlern nicht möglich ist.

Die bei der Verwendung von Adhäsiven zudem häufig auftretende Probleme einer Delaminierung bei intensivem Gebrauch kann ausserdem vollständig vermieden werden, was einerseits auf die stärkere Verbindung zwischen Kunststoff und Papier zurückzuführen ist, und andererseits auf die Tatsache, dass die Kunststoffschicht nicht aus unterschiedlichen Materialien besteht. Bei der Verwendung von Adhäsiven respektive Kleberschichten wird das Papier nur in die meist sehr dünnen Kleberschichten eingebettet, was wiederum die Sicherheit vor Fälschungen reduziert.

Bevorzugt handelt es sich bei den Kunststoffschichten um im Wesentlichen identische Folien, d. h. um Folien mit ungefähr gleichen physikalischen Eigenschaften. Insbesondere werden ausschliesslich Folien aus identischem Material verwendet, so dass ein tatsächlich homogener Block aus einem thermoplastischen Kunststoff entsteht. Der Schmelzpunkt respektive der Glasübergangspunkt der innersten, d. h. unmittelbar dem Papier zugewandten Schicht einer jeweils auf einer Seite der Papierlage angeordneten Kunststoffschichten unterscheidet sich also nicht vom entsprechenden Schmelzpunkt respektive Glasübergangspunkt der äusseren Schichten, wenn auf einer Seite der Papierlagen mehrere Schichten aus Kunststoff für die Herstellung verwendet werden. Insbesondere verfügt die innerste Schicht nicht über einen niedrigeren Schmelzpunkt respektive Glasübergangspunkt als weiter aussen angeordnete Kunststoffschichten.

Bei Verwendung von teil- oder hochamorphen Polyamiden wie sie beispielsweise von Ems Grivory (CH) angeboten werden, ist eine Kombination verschiedener Typen möglich oder gar vorteilhaft im Sinne der Erfindung. Beispielsweise können zwei Decklagen aus einem Polymamid-Typen (z. B. dem Typ Grilamid TR 90 von Ems Grivory, CH) mit einer Rahmenlage eines zweiten Polyamid-Typen (z. B. dem Typ Grivory G21 von Ems Grivory, CH) zu einem festen Verbund laminiert respektive verschmolzen werden. Dabei handelt es sich bei beiden Typen um hochamorphe Polyamide, welche keinen eigentlichen Schmelzpunkt, sondern nur einen Glasübergangspunkt besitzen und die erfindungsgemässe, praktisch unlösbare Verbindung ergeben, die sich mit konventionellen Adhäsiven wie z. B. Heissklebern nicht erzielen lässt.

In diesem speziellen Fall kann es von Vorteil sein, wenn sich die Glasübergangstemperaturen der verschiedenen Lagen unterscheiden, insbesondere dann, wenn zur Laminierung identischer Lagen aufgrund der hohen Viskosität des Polymers lange Prozesszeiten nötig sind. Ein solches, bei Temperaturen über dem Glasübergangspunkt nach wie vor hochviskoses Polymer kann unter Zuhilfenahme mindestens einer Innen- oder Rahmenlage aus einem bei der Verarbeitungstemperatur niedrigviskoserem Polymer in kurzer Zeit und mit geringer Temperaturbelastung für das innen liegende Sicherheitsdokument verbunden werden. Auch in diesem Fall, wo zwei unterschiedliche Polymertypen miteinander verbunden werden, ergibt sich ein inniger Verbund, ungleich der Verbindung unter Zuhilfenahme eines Adhäsivs. Die exzellente Verbindung von verschiedenen Typen von Polyamiden mit teilweise sehr unterschiedlichen thermischen, optischen und mechanischen Eigenschaften ist dieser Polymerklasse typisch.

Ein besonders hoch beanspruchbares Produkt im Sinne der Erfindung lässt sich erzielen, wenn z.B. zwei hochtransparente Decklagen aus einem hochamporphen Polyamid mit Innenlagen eines hochzähen Polyamides, z. B. dem Typ Grilamid 55 LY von Ems Grivory (CH) verbunden wird. Die elastomerartige Innenlage ermöglicht ein Produkt, welches auf Biegung und Schlag wesentlich höher beanspruchbar ist als ein Produkt aus lauter Lagen mit im Wesentlichen ähnlichen mechanischen Eigenschaften.

Beim Sicherheitsmerkmal kann es sich grundsätzlich um Sicherheitsmerkmale aus dem Bereich der Sicherheitspapiere handeln. Mit anderen Worten kommen beispielsweise in Frage: Wasserzeichen in der Papierlage, in der Papierlage wenigstens teilweise oder abschnittsweise eingebettete Sicherheitselemente wie insbesondere Sicherheitsstreifen oder Melierfasern, Planchetten etc., auf der Papierlage aufgebrachte Magnetstreifen oder Chips, RFIDs, auf der Papierlage aufgebrachte Sicherheitsdrucke, insbesondere in Form eines fluoreszierenden Aufdruckes (ggf. mit polarisierenden Eigenschaften), Barcodes oder eines Intaglio-Aufdruckes. Möglich sind ganz allgemein so genannte OVD's, d.h. optical variable devices, wie z.B. Hologramme oder Kinegramme, welche als Folien in Form von Patches oder Streifen aufgebracht sein können. Ausserdem Sicherheitsstreifen mit zusätzlichen Merkmalen wie Sicherheitsschriften, fluoreszierende Aufdrucke oder Beschichtungen etc. Selbstverständlich können auch Kombinationen dieser genannten Sicherheitsmerkmale verwendet werden. Auch möglich sind Taggants (z.B. als up-converter, in Frage kommt u.a. Anti-Stokes unter Verwendung von z.B. LUMILUX Grün UC-2 von Honeywell), irisierende Beschichtungen oder Aufdrucke, Durchsichtsregister, Mikro- resp. Nanoaufdrucke.

Gemäss einer ersten bevorzugten Ausführungsform des erfindungsgemässen Sicherheitsdokuments handelt es sich beim thermoplastischen Material um vorzugsweise transparentes thermoplastisches Polycarbonat (PC), oder aber auch themoplastisches transparentes Polyamid, Polyester, Polyethylenterephthalat (PET), Polybutylenterephthalat (PBT), Polyvinylchlorid (PVC), Polymethylmethacrylat (PMMA), Acrylnitril-Butadien-Styrol-Copolymere (ABS), Polyethylen (PE) oder Polypropylen (PP) oder Mischungen respektive unterschiedliche Lagen davon. Typischerweise weisen die Kunststoffschichten auf jeder Seite der Papierlage zusammen mit der Papierlage eine Dicke (gesamte Kartendicke) auf, welche bei mindestens 0.5 mm bis vorzugsweise mindestens 0.7 mm liegt. So kommen z. B. Kunststoffschichten von ca. 100 - 200 oder sogar 300 µm auf jeder Seite in Frage, und Papierschichten von ca. 200 - 500 µm Dicke.

Bei einem derartigen Sicherheitsdokument verbleibt im Randbereich wenigstens abschnittsweise eine transparente Zone. Um die Dicke des Papiers auszugleichen, ist es gemäss einer anderen bevorzugten Ausführungsform der Erfindung möglich, das Dokument so auszugestalten, dass die Papierlage eine etwas geringere Grösse als die sie beidseitig umgebenden Kunststoffschichten aufweist, sodass am Rand wenigstens abschnittsweise ein transparenter Randbereich verbleibt, und dass in diesem Randbereich eine oder mehrere weitere Rahmenlagen aus Kunststoff angeordnet sind, welche eine innere Ausstanzung aufweisen, in welche die Papierlage eingepasst ist. Da ein derartiger abschnittsweiser transparenter Randbereich u. U. die optischen Anforderungen an eine Plastikkarte nicht erfüllt, ist es möglich, diesen Randbereich spezifisch einzufärben. Dies kann, wenn keine Rahmenlage verwendet wird, geschehen, indem wenigstens eine der beiden Kunststoffschichten im Bereich des ansonsten transparenten Randes entsprechend modifiziert wird. Besonders einfach lässt sich dies realisieren, indem nun aber eben eine oder mehrere Lagen von Kunststoff für eine Rahmenlage verwendet werden, und diese Rahmenlage aus entsprechend eingefärbten oder modifiziertem Kunststoff ausgeführt werden, sodass die Karte anschliessend über deren gesamte Fläche eine einheitliche Erscheinung aufweist, welche mit denen der bekannten Kreditkarten oder Identitätskarten übereinstimmt.

Eine weitere bevorzugte Ausführungsform der vorliegenden Erfindung, welche insbesondere im Zusammenhang mit Sicherheitsstreifen oder Wasserzeichen besonders interessant ist, und ausserdem eine spezielle Form der Sicherheit, wie sie im Bereich der üblichen Kreditkarten oder Identitätskarten, welche ausschliesslich aus Kunststoff gefertigt sind, so nicht bekannt ist, zur Verfügung stellen kann, wird dadurch erreicht, dass die Papierlage derart ausgebildet wird, dass das Sicherheitsdokument wenigstens in Durchsicht gegen eine Lichtquelle teilweise durchscheinend ist. Plastikkarten wie beispielsweise Kreditkarten nach dem Stand der Technik sind nämlich normalerweise nicht durchscheinend ausgebildet und entsprechend befinden sich auch keine in Bezug auf die Transparenz der Karte spezifische Sicherheitsmerkmale in solchen Plastikkarten.

Eine weitere bevorzugte Ausführungsform der vorliegenden Erfindung ist dadurch gekennzeichnet, dass die Papierlage wenigstens einseitig einen insbesondere mittels eines Tintenstrahldruckers aufgebrachten Aufdruck insbesondere in Form eines Fotos und/oder Personalien aufweist. Diese einfache Möglichkeit der Personalisierung eines derartigen Sicherheitsdokuments macht seiner Herstellung besonders einfach und kostengünstig. Typischerweise werden entsprechend für die Papierlage Sicherheitspapiere verwendet, welche bereits eine Beschichtung aufweisen, die diese Sicherheitspapiere für eine Bedruckung mit einem Tintenstrahldrucker geeignet machen. Dabei sollte darauf geachtet werden, dass die verwendeten Tinten im Zusammenspiel mit der Beschichtung derart ausgebildet sind, dass sie beim Herstellungsprozess der Karte (Aufschmelzen der Kunststoffschichten) keine negativen Effekte wie beispielsweise ein Verlaufen, Verschmieren etc. zeigen. Tinte dringt beim Drucken tief in das Papier resp. die Beschichtung ein, und da üblicherweise Ink-Jet Papiere, wie bereits weiter oben erwähnt, leicht aufbrechen (Papierspaltung), ergibt sich durch die Verwendung von Tintenstrahltechnologie eine weitere Erhöhung der Sicherheit

Weitere bevorzugte Ausführungsformen des erfindungsgemässen Sicherheitsdokuments sind in den abhängigen Ansprüchen beschrieben.

Des Weiteren betrifft die vorliegende Erfindung ein Verfahren zur Herstellung eines Sicherheitsdokumentes, wie es oben beschrieben ist Das Verfahren zeichnet sich dabei dadurch aus, dass die wenigstens eine Papierlage (es handelt sich dabei üblicherweise um ein Sicherheitspapier) nach deren Personalisierung, insbesondere unter Zuhilfenahme eines Tintenstrahldruckers, beidseitig von jeweils wenigstens einer, bevorzugt aber einer Mehrzahl von Kunststofffolien, bevorzugt aus Polycarbonat oder aus vorzugsweise hochamporphen Polyamiden, umgeben wird, und diese Schichtstruktur ohne weitere Zuhilfenahme von Adhäsiven unter alleiniger Anwendung von Druck und/oder erhöhter Temperatur zu einer transparenten, im wesentlichen die Papierlage allseitig umschliessenden Hülle verschmolzen wird Dabei entstehen im Randbereich Zonen, in welchen die Kunststofflagen über die ganze Dicke der Karte miteinander verschmolzen sind.

Es erweist sich dabei als vorteilhaft, zum Verschmelzen eine Kombination von erhöhter Temperatur von im Bereich unterhalb der Glasübergangstemperatur des verwendeten Kunststoffs, und Druck von mehr als 10⁶ Pa (z.B. im Bereich von 1.5x10⁶ Pa) zu verwenden, wobei insbesondere bevorzugt ein spezifisches Profil für Druck und Temperatur gefahren wird. So beispielsweise indem in einem Laminator zunächst die Temperatur im Fall von Polycarbonat auf im Bereich von ca. 160 Grad Celsius gefahren wird, indem anschliessend der Druck auf im Bereich von 1.4x10⁶ Pa erhöht wird, dann die Temperatur auf ca. 120 Grad Celsius erniedrigt wird, und dann nochmals der Druck etwas auf im Bereich von 1.5x10⁶ Pa oder sogar 1.57x10⁶ Pa erhöht wird.

Wie bereits weiter oben erwähnt kann es sich als vorteilhaft erweisen, zusätzlich zu den Kunststofffolien um die Papierlage eine oder mehrere transparente oder eingefärbte Rahmenlagen zu verwenden. Um eine möglichst präzise Aussenlinie der Karte zu erhalten, sollte ausserdem nach dem Verschmelzen zur Hülle im Laminator das Sicherheitsdokument in seine endgültige Form gestanzt werden.

Weitere bevorzugte Ausführungsformen des erfindungsgemässen Verfahrens zur Herstellung eines Sicherheitsdokumentes sind in den abhängigen Ansprüchen beschrieben.

Ausserdem betrifft die vorliegende Erfindung die Verwendung eines Sicherheitsdokuments, wie es oben beschrieben wurde, als Kreditkarte, Identifikationskarte oder Mitgliederausweis.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: zeigt Schnitte durch erfindungsgemässe Sicherheitsdokumente, wobei in a) ein Schnitt durch ein Sicherheitsdokument vor dessen Verschmelzung mit jeweils einer einzigen Kunststofflage und mit eingebettetem Sicherheitselement darstellt, b) einen entsprechenden Schnitt unter Verwendung von mehreren Kunststofflagen auf jeder Seite sowie mit einem aufgedruckten oder aufgeklebten Sicherheitsmerkmal, c) einen entsprechenden Schnitt unter Verwendung von zwei Rahmenlagen und einem Wasserzeichen in der Papierlage, sowie d) einen Schnitt durch ein fertiges, d. h. verschmolzenes Sicherheitsdokument; und
- Fig. 2: Aufsichten auf erfindungsgemässe Sicherheitsdokumente, wobei in a) eine Karte mit umlaufendem Rand dargestellt ist und in b) eine Karte mit gezahntem Rand.

### WEGE ZUR AUSFÜHRUNG DER ERFINDUNG

Fig. 1 zeigt verschiedene Ausführungsbeispiele, wobei die Figuren 1 a) bis c) jeweils Schnitte durch unferkige Identifikationskarten zeigen, bei welchen die beidseitig angeordneten Kunststoffschichten noch nicht verschmolzen sind.

Fig. 1a) zeigt das einfachste Ausführungsbeispiel. Eine Papierlage 4 wird zwischen zwei transparente Schichten 2 und 3 gelegt. Die obere transparente Schicht 2 sowie die untere transparente Schicht 3 sind in diesem Fall als eine einzige Kunststoffschicht ausgebildet. Die beiden Kunststoffschichten 2 und 3 sind grösser ausgebildet als die Papierlage 4, sodass am Rande jeweils die beiden Kunststoffschichten über die Papierlage 4 hinausragen. In diesem Randbereich werden bei Verschmelzung die Kunststoffschichten 2 und 3 direkt miteinander verschmelzen.

In den Ausführungsbeispielen gemäss Fig. 1a) bis c) sind jeweils die Kunststoffschichten 2 respektive 3 bereits im wesentlichen in deren endgültiger Bemessung dargestellt. Selbstverständlich ist es auch möglich, die beiden Schichten in Form eines Endlosbandes respektive Streifens oder als Bahn zuzuführen, und erst hinter dem Laminator die fertigen Karten auszustanzen. Dasselbe gilt für die Papierlage 4, auch diese kann in Form eines Streifens oder Bandes zugeführt werden, dies soll aber weiter unten beschrieben werden.

Bei den Kunststoffschichten handelt es sich vorzugsweise um Polycarbonat. Auch andere thermoplastische Kunststoffe sind aber denkbar und möglich, beispielsweise Polyethylen, Polypropylen, ABS oder ähnliche. Grundsätzlich muss es sich bei den Kunststoffschichten 2 respektive 3 um Schichten aus einem thermoplastischen Werkstoff handeln, welche ein Verschmelzen der Schichten bei Temperaturen respektive Drücken erlaubt, ohne dass die Papierlage 4 respektive in oder auf der Papierlage vorhandene Sicherheitselemente oder Aufdrucke beim Laminier- respektive Fusionsprozess Schaden nehmen. Typischerweise sollte mit anderen Worten die Glasübergangstemperatur der thermoplastischen Kunststoffschichten unterhalb von ca. 150 bis 180 oder 200 Grad Celsius liegen, d. h. Polycarbonat kann gerade noch verwendet werden. Ausserdem sollte selbstverständlich wenigstens eine der beiden Kunststoffschichten transparent sein, damit die auf der Papierlage 4 aufgebrachte Information respektive die in oder auf der Papierlage 4 angeordneten Sicherheitselemente nach dem Verschmelzen sichtbar bleiben. Mit anderen Worten muss nicht zwingend die zugeführte Kunststoffschicht vor dem Verschmelzen transparent sein, sondern vielmehr nach dem Verschmelzen zu einer die Papierlage umgebenden Hülle.

Im Rahmen der hier vorliegenden Ausführungsbeispiele wurde als Kunststofffolie eine von Bayer, DE unter dem Namen Makrofol ID 6-2 erhältliche Polycarbonatfolie verwendet. Dabei wurden Dicken 50 µ, 100 µ, 150 µ, sowie 300 µ verwendet. Um die erforderliche Dicke bei einem Ausführungsbeispiel gemäss Fig. 1a) gewährleisten zu können, wird entsprechend auf jeder Seite eine derartige Polycarbonatfolie einer Stärke von 300 µ verwendet. Soll nämlich eine derartige Karte als Identitätskarte Verwendung finden, so muss die Karte internationalen Standards gerecht werden, im speziellen dem Standard ISO/IEC 7810, in welchem unter anderen festgeschrieben ist, dass die Dicke einer derartigen Identifikadonskarte 0.76 Millimeter betragen muss, wobei die Toleranz im Bereich von +/- 0.008 mm liegt. Polycarbonat eignet sich in Bezug auf diesen genannten Standard auch insofern, als die geforderte Steifigkeit erfüllt werden kann (vgl. Kapitel 8.1.1 von ISO/IEC 7810). Die Kunststofffolien können gegebenenfalls auch polarisierende Eigenschaften aufweisen. Diese sollten möglichst auch nach dem Laminierprozess noch wesentlich vorhanden sein, wenn in Kombination mit darunterliegender fluoreszierender Sicherheits-Tinte der entsprechende Sicherheitseffekt ("flip-flop" Effekt bei rotierender Polarisation des eingestrahlten UV- oder IR-Lichtes) beobachtbar sein soll.

Ganz allgemein ist es im Rahmen der vorliegenden Erfindung auch möglich, anstelle von beidseitig vorzusehenden Kunststofffolien zur Verschmelzung, die Karte herzustellen, indem das Sicherheitspapier in eine (mehr oder weniger lose) Umgebung aus Kunststoff (z.B. PC)- Granulat eingebettet wird, und dieses dann unter Einwirkung von Druck und Temperatur zu einer festen Matrix verschmolzen wird. Zu diesem Zweck wird die Karte in eine Form eingelegt, welche davor oder danach mit Granulat gefüllt wird, und anschliessend in einem Laminator oder Fusionsgerät unter Druck und/oder Temperatur verschmolzen wird.

Bei der Papierlage 4 handelt sich um ein Sicherheitspapier mit wenigstens einem Sicherheitsmerkmal, bevorzugt einer Kombination von mehreren Sicherheitsmerkmalen. Die Papierlage 4 sollte mit einem Tintenstrahldrucker bedruckbar sein, d. h. sie sollte über Beschichtungen verfügen, welche die Aufnahmefähigkeit und Fixierung von derartigen Tinten auf dem Substrat ermöglicht. Konkret wurde im vorliegenden Fall ein Papier mit einem Strich, der unter dem Namen Digisafe von der Firma Landqart, CH, bekannt ist, verwendet. Das Papier verfügte über ein Flächengewicht von 90 g/m². Es zeigt sich ganz allgemein, dass das Papier für hohe Sicherheit möglichst so dünn sein sollte, dass die Tinte einen wesentlichen Teil der Papierdicke durchdringt und somit eine Papierspaltung erschwert wird. Auf der anderen Seite muss das Papier selbstverständlich aber immer noch dick genug sein, um die erforderliche Opazität und die erforderlichen Druckeigenschaften gewährleisten zu können.

Die Papierlage 4 verfügt im Beispiel gemäss Fig. 1a) über ein Sicherheitsmerkmal in Form eines in die Papierlage eingebetteten Sicherheitselements 5. Es kann sich dabei z. B. um einen Sicherheitsstreifen handeln (z. B. ein mit einer metallischen Lage bedampfter Kunststoffstreifen, wobei gegebenenfalls zusätzlich fluoreszierende Farben eingebaut sein können), welcher entweder derart in die Papiermasse eingelassen ist, dass er an keiner Stelle an die Oberfläche der Papierlage 4 tritt, oder aber in Form eines so genannten "window"-Streifens (Fensterfaden), welcher abschnittsweise an die eine und/oder andere Oberfläche hervortritt. Derartige Sicherheitsstreifen sowie deren Einbettung in das Papier sind aus dem Bereich der Banknoten wohlbekannt. Ebenfalls in Frage kommen so genannte Melierfasern.

Fig. 1b) zeigt einen Schnitt durch ein entsprechendes Ausführungsbeispiel, bei welchem nun aber die Kunststoffschichten 2 respektive 3 nicht als einzelne Lagen ausgebildet sind, sondern vielmehr mehrschichtig. In diesem speziellen Fall sind auf jeder Seite der Papierlage 4 vier Folien übereinander als Kunststoffschicht 6 respektive 7 angeordnet. Die einzelnen Schichten haben dabei eine Dicke von z. B. 100 µ. Im Ausführungsbeispiel gemäss Fig. 1b) verfügt die Papierlage 4 über ein Sicherheitsmerkmal in Form eines aufgedruckten oder aufgeklebten Sicherheitselementes 8. Dieses Sicherheitselement kann z. B. ein Sicherheitsaufdruck, wie aus dem Gebiet der Banknoten bekannt ist, sein. In Frage kommen entsprechend Intaglio-Druck, Drucke mit fluoreszierenden oder phosphoreszierenden Sicherheits-Tinten respektive Pigmenten, Mikrodrucke, Barcodes oder ähnliche.

Alternativ oder zusätzlich als Sicherheitsmerkmale in Frage kommen z.B. Taggants, irisierende Drucke, Planchetten, Mikrodrucke etc..

Ebenfalls möglich als Sicherheitselemente 8 wie in Fig. 1b) dargestellt sind beispielsweise auf die Papierlage 4 aufgeklebte oder anderswie aufgebrachte Elemente wie Kinegramme, Hologramme, Chips, Magnetstreifen (diese können aber auch nachträglich aussen aufgebracht werden), RFID's (Radio frequency induced devices). Hier muss u. U. darauf geachtet werden, dass diese Sicherheitselemente beim Fusions- oder Laminierprozess nicht beschädigt werden, d. h. es müssen Kunststoffe verwendet werden, deren Glasübergangstemperaturen entsprechend niedrig liegen respektive welche sich unter entsprechend niedrigerem Druck verschmelzen lassen, deren Glasübergangstemperaturen aber immer noch höher liegen (typischerweise > 120 ° C) als jene gängiger Heisskleber, da ansonsten keine wirkliche Verschmelzung der Matrix erfolgen kann.

Zusätzlich zu diesen auf der Papierlage 4 aufgebrachten Sicherheitselementen lässt die Erfindung die Einbringung zusätzlicher Sicherheitselemente zu, welche zur Überprüfung oder zur fehlerfreien Funktion eines transparenten Substrates bedürfen. Solche Sicherheitselemente sind beispielsweise polarisiert absorbierende und/oder emittierende Folien, dichroitische Spiegel, Farbfilter, UV-absorbierende Filter, Effektgitter, etc. Diese können beispielsweise in der Rahmenlage oder in einer Aussparung der Papierlage eingebracht werden.

Fig. 1c) zeigt ein weiteres Ausführungsbeispiel, bei welchem zusätzlich zu den beiden sich über die gesamte Oberfläche erstreckenden Kunststoffschichten 6 respektive 7 eine (respektive in diesem speziellen Fall zwei) spezifische Rahmenlage 9 angeordnet ist. Diese Rahmenlage 9 verfügt über eine zentrale Stanzung, in welche die Papierlage 4 möglichst genau eingepasst ist. Der Sinn einer derartigen Rahmenlage 9 kann einerseits sein, zu verhindern, dass beim Laminierprozess im Bereich der Kanten eine Verjüngung entsteht aufgrund der Tatsache, dass in diesem Randbereich keine Papierlage vorhanden ist. Auf der anderen Seite ist es aber auch möglich, diese Rahmenlage 9 einzufärben oder dafür einen spezifisch eingefärbten oder untransparenten Kunststoff zu verwenden, sodass in jenen Randbereichen, bei welchen die Papierlage 4 nicht bis zur Aussenkante der fertigen Karte reicht, nicht die gesamte Karte transparent erscheint.

In Fig. 1c) ist als Sicherheitselement ein Wasserzeichen 10 schematisch angedeutet. Dies ist ein besonders bevorzugtes Sicherheitselement im Zusammenhang mit der vorliegenden Erfindung, da es im Zusammenhang mit konventionellen Plastikkarten noch keine Verwendung findet, nur sehr schwierig nachzuahmen ist, und ein so genanntes "human-feature" darstellt, d. h. ein Sicherheitsmerkmal ist, welches direkt von Auge z. B. beim gegen das Licht halten ohne Zuhilfenahme spezieller Geräte verifiziert werden kann. Insbesondere bevorzugt handelt es sich beim Wasserzeichen 10 um ein so genanntes Graustufen- Wasserzeichen, wie es nur unter speziellen Bedingungen unter Verwendung spezieller Papiermaschinen hergestellt werden kann und aus dem Bereich der Sicherheitspapiere (insbesondere Banknoten) bekannt ist.

Die Schichtstrukturen gemäss Fig. 1a) bis c) werden in einem Laminationsprozess zur eigentlichen Identifikationskarte 11, wie sie in Fig. 1d) dargestellt ist, verschmolzen. Das hier angegebene Beispiel bezieht sich auf eine Karte der Dicke 0.76 +/- 0.08 mm entsprechend ISO-Norm. Dazu werden die Schichtstrukturen in einem Laminator erhöhtem Druck respektive erhöhter Temperatur ausgesetzt, wobei die Temperatur respektive der Druck vorzugsweise so eingestellt werden, dass der Bereich des Glasüberganges der verwendeten Kunststofffolien erreicht wird. Bevorzugt werden spezielle Profile gefahren, so wurde beispielsweise im vorliegenden Fall unter Verwendung von Polycarbonat zunächst die Temperatur auf 157.7 Grad Celsius angehoben, anschliessend für ca. 50 Sekunden stationär gehalten, dann während ca. 50 Sekunden mit einem Ventilator gekühlt, dann ein erhöhter Druck von ca. 1.42x10⁶ Pa angelegt, dann bei konstantem Druck heruntergekühlt auf ca. 120 Grad Celsius, dann der Druck nochmals weiter auf ca. 1.5x10⁶ Pa oder sogar 1.57x10⁶ Pa erhöht. Zuletzt wurde auf 30 Grad Celsius gekühlt und der Laminator wieder geöffnet. Im speziellen Fall wurde ein Laminator der Firma Oakwood, US, verwendet. Anschliessend wurden die Karten ausgestanzt, um eine klar definierte Umlaufkante zu erhalten.

Betrachtet man Fig. 1d) so ist auf der linken Seite im Bereich der Kante 14 eine leichte Verjüngung der Dicke der Karte dargestellt Eine derartige Verjüngung kann auftreten, wenn keine Rahmenlage 9 verwendet wird, welche eine Kompensation für die am Rande nicht vorhandene Papierlage 4 darstellt. Auf der rechten Seite ist ein ideal dargestellter Kantenbereich sichtbar. In Fig. 1d) ist aus darstellungstechnischen Gründen zwischen Papierlage 4 und der verschmolzenen Hülle 13 ein Spalt dargestellt, tatsächlich stellt sich aber beim Laminierprozess eine innige Verbindung zwischen der Papierschicht und den Kunststofffolien ein. Kunststoff tritt beim Laminierprozess in die Papierfasern respektive in die Beschichtungen der Papierlage 4 ein und verankert gewissermassen die Hülle 13 mit der Papierlage 4. Entsprechend ist es auch nach der Lamination nicht mehr möglich, eine Kunststoffschicht von der Papierlage abzutrennen, ohne dass wenigstens Teile der obersten Schicht der Papierlage mit der Kunststoffschicht mitgerissen werden. Dadurch ergibt sich eine inhärent höhere Sicherheit einer derartigen Identifikationskarte. Ein bei der vorliegenden Technologie zusätzlich mögliches Sicherheitsmerkmal besteht darin, in der Papierlage spezifische Stanzungen (gegebenenfalls Folgen von Löchern einen Text oder Ziffern ausbildend), in welche anschliessend beim Verschmelzen die Kunststoffschichten eindringen.

Fig. 2 zeigt Aufsichten auf Ausführungsbeispiele. Im Fall der Fig. 2a) ist eine Identifikationskarte dargestellt, welche einen umlaufenden transparenten Rand 14 aufweist. Im Bereich dieses umlaufenden Randes 14 ist die Hülle 13 vollständig verschmolzen, und entsprechend ist es auch beinahe unmöglich, im Gegensatz zu den üblichen verklebten oder verleimten Karten, die obere und die untere Kunststofflage voneinander zu trennen und so gegebenenfalls Nachbildungen einer derartigen Identifikationskarte vorzunehmen. Die Identifikationskarte 11 verfügt über einen im Papier eingelassenen Sicherheitsstreifen 15, sowie über ein Wasserzeichen 10, welches, genau wie der Sicherheitsstreifen 15, insbesondere in Durchsicht erkennbar ist. Ausserdem verfügt die Identifikationskarte über einen Aufdruck 16, mit welchem die Karte personalisiert ist. Dieser Aufdruck 16 wird zum Beispiel mit einem Tintenstrahldrucker vor der Lamination erzeugt. Zusätzlich oder auf der anderen Seite kann selbstverständlich ein Farb-Foto aufgedruckt werden, sowie weitere Informationen, dem bestimmungsgemässen Gebrauch entsprechend.

Fig. 2b) zeigt ein Ausführungsbeispiel, bei welchem der transparente Rand 14 nicht voll umlaufend ausgebildet ist. Die Papierlage verfügt hier über einen gezahnten Rand, analog zu einer Briefmarke. Entsprechend ergeben sich Abschnitte mit transparenten Randbereichen 14. Selbstverständlich können diese Randbereiche 14 eingefärbt werden, sodass die Karte bei Ansicht gar keinen transparenten Bereich mehr aufweist. Der gezahnte Rand weist den Vorteil auf, dass eine derartige Papierlage mit entsprechender Vorstanzung (analog zu einem Briefmarkenbogen) als Ganzes als Bahn zugeführt werden kann. Eine derartige Papierbahn kann als Gesamtes bedruckt werden, anschliessend beidseitig von einer oder mehreren Kunststoffschichten bedeckt und anschliessend durch einen Laminator geschickt werden. Die dabei entstehende Fläche muss anschliessend nur noch in registrierter Weise zu den individuellen Karten 11 gestanzt werden.

Grundsätzlich ergeben sich aus der vorgeschlagenen Verfahrensweise im Vergleich zum Stand der Technik folgende Vorteile:
- Typischerweise findet nach dem Stand der Technik eine Plastikkarte Verwendung, bei welcher die Personalisierung mittels Laserengraving durchgeführt wird. Dazu ist eine aktive Polycarbonatschicht erforderlich, die mittels Lasershahl beschriftet werden kann. Die vorgeschlagene Karte verwendet im Gegensatz in einfacher Weise Sicherheitspapier, auf welcher ein Sicherheitsdruck o. ä. aufgebracht ist Personalisierung erfolgt mittels Inkjet. Die Beschriftung mittels Laserengraving bietet für sich keine zusätzliche Sicherheit, da dies durch einen Laserkopierer oder -drucker imitiert werden kann. Bei der Laserengravingkarte muss die Sicherheit über zusätzliche Elemente wie OVD's eingebracht werden. Beim Inkjet gemäss der vorliegenden Erfindung kann die Tinte gegenüber Standardtinten zusätzlich zum Beispiel verändert werden, so dass sie schwierig zu imitieren ist. Möglichkeiten sind:
   - UV- oder IR aktive Komponenten
   - Farbschattierungen
- Diese können mit einfachen Instrumenten wie z.B. einer UV-Lampe oder mit einem OCR-B Reader geprüft werden bzw. sind einfach von Auge sichtbar. Durch Eintrag von Reaktivfarbstoffen, die eine Farbänderung nach Anwendung mit Bleichmitteln (Tintenkillern), Säuren, Lösungsmitteln oder Laugen bewirken kann das Papier gegenüber Manipulationen geschützt werden, was bei der reinen Plastikkarte nicht möglich ist. Ein grosser Vorteil des Inkjetdruckers besteht in seiner Fähigkeit, farbige Bilder in exzellenter Fotoqualität zu drucken. Laserengraving bietet nur die Möglichkeit von Schwarz/Weissbildern in relativ tiefer Auflösung.
- In Bezug auf die Hülle wird nach dem Stand der Technik Polycarbonat mit der aktiven Schicht verschmolzen. Im Gegensatz dazu wird im vorliegenden Fall das Papier als Inlay in einer Polycarbonatschicht mit anderen Polycarbonatschichten verschmolzen. Bei der vorgeschlagenen Karte mit dem Sicherheitspapierkern, welcher in sich selber bereits einem hochgesicherten Dokument entspricht, wie es z.B. in Pässen verwendet wird, kommt all das hinzu, was die reine Plastikkarte zu bieten hat. Diesbezüglich sind keine Einschränkungen gegeben. Durch besondere Ausgestaltung des Randbereichs der Folie, welche das Sicherheitspapier enthält, können noch weitere Klippen für den Fälscher eingebaut werden. Dieser Bereich kann auch farbig bedruckt werden, so dass beliebige Gestaltungsvarianten möglich sind. Tests haben gezeigt, dass das Auftrennen der Papier-, Plastikkombination sehr schwierig ist, weil einerseits der Kunststoff zu einem einheitlichen Körper verschmolzen wird und keine offensichtliche Schichtstruktur mehr aufweist, andererseits weil die Tinte beim Druck tief ins Papier eindringt und ausserdem beim Fusionierprozess in den Kunststoff diffundiert. Es kann also nicht einfach eine Schicht manipuliert werden, weil das Originalbild immer noch auf der anderen Schicht vorhanden und somit sichtbar ist. Dies erhöht den Aufwand für den Fälscher beträchtlich. Bei der neuentwickelten Karte kann ebenfalls eine lasersensitive Schicht mit eingearbeitet werden, so dass eine nachträgliche Beschriftung mit dieser Technologie möglich ist, falls dies gewünscht wird.
- In Bezug auf die Oberfläche werden bei einer Plastikkarte nach dem Stand der Technik typischerweise als Sicherheitsmerkmale Holo-, Kinegramme, Perforierungen, spezielle Drucktechnologien, Prägungen, taktile Features etc. verwendet. Da die hier vorgeschlagene Karte die gleiche Oberflächenbeschaffenheit aufweist wie eine Plastikkarte nach dem Stand der Technik, ergeben sich keine Einschränkungen gegenüber der reinen Plastikkarte. Die im Papier eingetragenen Sicherheiten wie das Wasserzeichen, der Faden, die Melierfasem etc. sind durch die Karte sichtbar und als Sicherheitselemente sehr hochwertig. Dies bietet die Möglichkeit, besser geschützte Karten zu wesentlich tieferen Kosten anbieten zu können. Falls diese Oberflächen-Features trotzdem gewünscht werden, können Karten hergestellt werden, die ein unglaublich hohes Sicherheitsniveau aufweisen. Denn es gilt zu bedenken, dass die Sicherheit einerseits durch die Qualität der Sicherheitsmerkmale bestimmt wird, andererseits aber durch Kombination von unterschiedlichen Merkmalen stark erhöht, gleichsam potenziert wird. Unterschiedliche Technologien eng miteinander verwoben und auf engstem Raum angewandt erhöhen den Aufwand für den Fälscher extrem stark. Manipulationen am Dokument oder gar eine Totalfälschung werden dadurch so schwierig, dass sie sich wirtschaftlich nicht mehr lohnen.
- Auch in Bezug auf die Ausrüstung mit Datenträgern stehen die vorgeschlagenen Karten dem Stand der Technik nicht nach. Magnetstreifen können zum Beispiel entweder auf die Papierlage oder aber auch bevorzugt erst auf die fertige Kartenaussenseite aufgebracht werden.

### BEZUGSZEICHENLISTE

- 1: Identifikationskarte, noch unverbunden
- 2: obere transparente Schicht
- 3: untere transparente Schicht
- 4: Sicherheitspapier
- 5: in 4 eingebettetes Sicherheitselement
- 6: obere transparente Schicht, mehrlagig
- 7: untere transparente Schicht, mehrlagig
- 8: auf 4 aufgedrucktes oder aufgeklebtes Sicherheitsmerkmal
- 9: Rahmenlage um das Sicherheitspapier
- 10: Wasserzeichen (schematische Darstellung)
- 11: fertige Identifikationskarte
- 12: abgeschrägter Randbereich
- 13: transparente Hülle, verschmolzen
- 14: transparenter Randbereich
- 15: Sicherheitsstreifen
- 16: Aufdruck
- 17: gezahnter Rand

## Patentansprüche

1. Sicherheitsdokument (11) mit wenigstens einer Papierlage (4), welche beidseitig von jeweils einer transparenten Kunststoffschicht (2,3, 6, 7, 13) bedeckt ist, wobei es sich bei der Papierlage (4) um ein Sicherheitspapier mit wenigstens einem Sicherheitsmerkmal (5,8,10,15,16) handelt, und dass es sich bei den Kunststoffschichten (2,3,6,7,13) um ein thermoplastisches Material handelt, welches allein unter Anwendung von erhöhtem Druck und/oder erhöhter Temperatur zu einer transparenten Hülle (13) verschmolzen ist, wobei wenigstens abschnittsweise ein Randbereich (14) vorhanden ist, bei welchem die Kunststoffschichten (2,3,6,7,9,13) unmittelbar aneinandergrenzen, **dadurch gekennzeichnet, dass** die Kunststoffschichten (2,3, 6, 7, 13) ausschliesslich thermoplastisches Material mit einem Glasübergangspunkt oberhalb von 100 °C umfassen.

2. Sicherheitsdokument (11) nach Anspruch 1, **dadurch gekennzeichnet, dass** die Kunststoffschichten (2,3,6,7,13) ohne weitere Zuhilfenahme von Haftvermittlern wie Adhäsiven zu einer Hülle (13) verschmolzen sind.

3. Sicherheitsdokument (11) nach einem der vorhergehenden Ansprüche, **dadurch gekennzeichnet, dass** die Kunststoffschichten (2,3, 6, 7, 13) aus einem und demselben thermoplastischen Material bestehen.

4. Sicherheitsdokument (11) nach einem der vorhergehenden Ansprüche, **dadurch gekennzeichnet, dass** die Kunststoffschichten (2,3, 6, 7, 13) ausschliesslich thermoplastisches Material mit einem Glasübergangspunkt oberhalb von 120 °C, insbesondere bevorzugt im Bereich von 140 bis 200 °C umfassen.

5. Sicherheitsdokument (11) nach einem der vorhergehenden Ansprüche, **dadurch gekennzeichnet, dass** es sich um eine Karte zur Identifikation und/oder Authentifikation des Trägers mit ggf. auschliessender Zugangs- resp. Bezugsberechtigungsvergabe handelt, insbesondere, dass es sich um eine Kreditkarte, um eine Identifikationskarte, eine Zugangsberechtigungskarte oder um einen Mitgliederausweis handelt

6. Sicherheitsdokument (11) nach einem der vorhergehenden Ansprüche, **dadurch gekennzeichnet, dass** es sich beim Sicherheitsmerkmal um ein Wasserzeichen (10) in der Papierlage (4), oder um ein in der Papierlage (4) wenigstens teilweise oder abschnittsweise eingebettetes Sicherheitselement (5) wie insbesondere einen Sicherheitsstreifen (15) oder Melierfasern, oder um einen auf der Papierlage (4) aufgebrachten Magnetstreifen (8), OVD, RFID oder Chip, oder um einen auf der Papierlage (4) aufgebrachten Sicherheitsdruck, insbesondere in Form eines fluoreszierenden Aufdruckes (8) oder eines Intaglio-Aufdruckes (8) oder um eine Kombination dieser Sicherheitsmerkmale handelt

7. Sicherheitsdokument (11) nach einem der vorhergehenden Ansprüche, **dadurch gekennzeichnet, dass** es sich beim thermoplastischen Material um vorzugsweise transparentes thermoplastisches Polycarbonat (PC), oder aber auch themoplastische transparente Polyamide, Polyphthalamide, Polyester, Polyethylenterephthalat (PET), Polybutylenterephthalat (PBT), Polyvinylchlorid (PVC), Polymethylmethacrylat (PMMA), Acrylinitril-Butadien-Styrol-Copolymere (ABS), oder Mischungen oder Kombinationen davon handelt. -

8. Sicherheitsdokument (11) nach einem der vorhergehenden Ansprüche, **dadurch gekennzeichnet, dass** die Kunststoffschichten (2,3, 6, 7, 13) auf jeder Seite der Papierlage (4) sowie die Papierlage (4) zusammen eine Dicke aufweisen, welche bei mindestens 0.5 mm bis vorzugsweise mindestens 0.7 mm liegt.

9. Sicherheitsdokument (11) nach einem der vorhergehenden Anspruche, **dadurch gekennzeichnet, dass** die Papierlage (4) eine etwas geringere Grösse als die sie beidseitig umgebenden Kunswoffschichten (2,3, 6, 7, 13) aufweist, sodass am Rand wenigstens abschnittsweise ein transparenter farbloser oder ein eingefärbter opaker oder ein farbloser opaker Randbereich (14) verbleibt, und dass in diesem Randbereich (14) eine oder mehrere weitere Rahmenlagen (9) aus Kunststoff angeordnet sind, welche eine innere Ausstanzung aufweisen, in welche die Papierlage (4) eingepasst ist

10. Sicherheitsdokument (11) nach einem der vorhergehenden Ansprüche, **dadurch gekennzeichnet dass** die Papierlage (4) derart ausgebildet ist, dass das Sicherheitsdokument wenigstens in Durchsicht gegen eine Lichtquelle teilweise durchscheinend ist.

11. Sicherheitsdokument (11) nach einem der vorhergehenden Ansprüche, **dadurch gekennzeichnet, dass** die Papierlage (4) wenigstens einseitig einen insbesondere mittels eines Tintenstrahldruckers aufgebrachten Aufdruck (16) insbesondere in Form eines Fotos und/oder Personalien aufweist.

12. Verfahren zur Herstellung eines Sicherheitsdokumentes (11) nach einem der Ansprüche 1 bis 11, **dadurch gekennzeichnet, dass** die wenigstens eine Papierlage (4) nach deren Personalisierung (16), insbesondere unter Zuhilfenahme eines Tintenstrahldruckers, beidseitig von jeweils wenigstens einer, bevorzugt aber einer Mehrzahl von Kunststofffolien bevorzugt aus Polycarbonat umgeben wird, und diese Schichtstruktur ohne weitere Zuhilfenahme von Haftvermittlern wie Adhäsiven unter Anwendung von Druck und/oder erhöhter Temperatur zu einer transparenten, im wesentlichen die Papierlage (4) allseitig umschliessenden Hülle (13) verschmolzen wird, wobei die Kunststoffschichten ausschließlich thermoplastischer Material mit einem Glasübergangspunkt oberhalb von 100°C umfassen.

13. Verfahren nach Anspruch 12, **dadurch gekennzeichnet, dass** nur Kunststoffschichten (2,3, 6, 7, 13) aus einem und demselben thermoplastischen Material verwendet werden.

14. Verfahren nach einem der Ansprüche 12 oder 13, **dadurch gekennzeichnet, dass** zum Verschmelzen eine Kombination von erhöhter Temperatur von im Bereich unterhalb der Glasuhergangstemperatur des verwendeten Kunststoffs und Druck von mehr als 10⁶ Pa bis 1.6x10⁶ Pa verwendet wird, wobei insbesondere bevorzugt ein spezifisches Profil für Druck und Temperatur gefahren wird.

15. Verfahren nach einem der Ansprüche 12 bis 14, **dadurch gekennzeichnet, dass** zusätzlich zu den Kunststofffolien (2,3, 6, 7) um die Papierlage (4) eine oder mehrere transparente farblose oder transparente eingefärbte oder opake farblose oder opake eingefärbte Rahmenlagen (9) oder Kombinationen davon verwendet werden.

16. Verfahren nach einem der Ansprüche 12 bis 15, **dadurch gekennzeichnet, dass** nach dem Verschmelzen zur Hülle (13) das Sicherheitsdokument (11) in seine endgültige Form gestanzt wird.

17. Verwendung eines Sicherheitsdokuments (11) gemäss einem der Anspruche 1 bis 11 als Karte zur Identifikation und/oder Authentifikation des Trägers mit ggf. anschliessender Zugangs- resp. Bezugsberechtigungsvergabe handelt, insbesondere, als Personalausweis, Kreditkarte, Ideatifikationskute, Zugangsberechtigungskarte oder als Mitgliederausweis.

## Revendications

1. Document de sécurité (11) qui comporte au moins une couche de papier (4) qui est recouverte sur chacune de ses deux faces par une couche de matière synthétique transparente (2, 3, 6, 7, 13), dans lequel la couche de papier (4) est un papier de sécurité qui présente au moins une caractéristique de sécurité (5, 8, 10, 15, 16) et en ce que les couches de matière synthétique (2, 3, 6, 7, 13) sont un matériau thermoplastique qui est fondu en recourant uniquement à une pression élevée et/ou à une température élevée pour obtenir une enveloppe transparente (13), au moins certaines parties d'une bordure (14) dans lesquelles les couches de matière synthétique (2, 3, 6, 7, 9, 13) sont directement adjacentes étant prévues, **caractérisé en ce que** les couches de matière synthétique (2, 3, 6, 7, 9, 13) comprennent exclusivement un matériau thermoplastique dont le point de transition vitreuse est supérieur à 100°C.

2. Document de sécurité (11) selon la revendication 1, **caractérisé en ce que** les couches de matière synthétique (2, 3, 6, 7, 13) sont fondues en une enveloppe (13) sans recourir en plus à des agents d'adhérence tels que des adhésifs.

3. Document de sécurité (11) selon l'une des revendications précédentes, **caractérisé en ce que** les couches de matière synthétique (2, 3, 6, 7, 13) sont constituées d'un seul et même matériau thermoplastique.

4. Document de sécurité (11) selon l'une des revendications précédentes, **caractérisé en ce que** les couches de matière synthétique (2, 3, 6, 7, 13) comprennent exclusivement un matériau thermoplastique dont le point de transition vitreuse est supérieur à 120°C et est compris de manière particulièrement préférable dans la plage de 140 à 200°C.

5. Document de sécurité (11) selon l'une des revendications précédentes, **caractérisé en ce qu'**il est une carte d'identification et/ou d'authentification du porteur, éventuellement avec attribution de droits d'accès ou d'autorisations, et en particulier une carte de crédit, une carte d'identification, une carte d'autorisation d'accès ou une carte de membre.

6. Document de sécurité (11) selon l'une des revendications précédentes, **caractérisé en ce que** la caractéristique de sécurité est un filigrane (10) ménagé dans la couche de papier (4) ou un élément de sécurité (5) incorporé au moins en partie ou par portions dans la couche de papier (4), par exemple et en particulier un ruban de sécurité (15) ou des fibres Mélier, une bande magnétique (8), un OVD, un RFID ou une puce appliqués sur la couche de papier (4), ou une impression de sécurité appliquée sur la couche de papier (4), en particulier sous la forme d'une impression fluorescente (8) ou d'une impression à l'entaille (8), ou une combinaison de ces caractéristiques de sécurité.

7. Document de sécurité (11) selon l'une des revendications précédentes, **caractérisé en ce que** le matériau thermoplastique est de préférence un polycarbonate , (PC) thermoplastique transparent, ou encore des polyamides, polyphtalamides, polyesters, poly(téréphtalate d'éthylène) (PET), poly(téréphtalate de butylène) (PBT), poly(chlorure de vinyle) (PVC), poly(méthacrylate de méthyle) (PMMA), des copolymères d'acrylonitrile, de butadiène et de styrène (ABS) ou des mélanges ou combinaisons de ceux-ci.

8. Document de sécurité (11) selon l'une des revendications précédentes, **caractérisé en ce que** les couches de matière synthétique (2, 3, 6, 7, 13) placées sur chaque face de la couche de papier (4) ainsi que la couche de papier (4) présentent ensemble une épaisseur qui est d'au moins 0,5 mm à de préférence au moins 0,7 mm.

9. Document de sécurité (11) selon l'une des revendications précédentes, **caractérisé en ce que** la couche de papier (4) présente une taille légèrement plus petite que les couches de matière synthétique (2, 3, 6, 7, 13) qui l'entourent sur ses deux faces, de sorte que sur son bord, il reste au moins dans certaines parties une bordure (14) transparente, incolore, opaque et colorée ou opaque et incolore, et **en ce que** dans cette bordure (14) sont disposées une ou plusieurs autres couches d'encadrement (9) en matière synthétique qui présentent un estampage intérieur dans lequel s'ajuste la couche de papier (4).

10. Document de sécurité (11) selon l'une des revendications précédentes, **caractérisé en ce que** la couche de papier (4) est configurée de telle sorte que le document de sécurité soit en partie transparent, au moins lorsqu'il est examiné par transparence devant une source de lumière.

11. Document de sécurité (11) selon l'une des revendications précédentes, **caractérisé en ce que** la couche de papier (4) présente sur au moins une face une impression (16) qui est appliquée au moyen d'une imprimante à jet d'encre et qui présente en particulier la forme d'une photo et/ou de données personnelles.

12. Procédé de fabrication d'un document de sécurité (11) selon l'une des revendications 1 à 11, **caractérisé en ce que** l'au moins une couche de papier (4) après avoir été personnalisée (16), en particulier en recourant à une imprimante à jet d'encre, est entourée sur chacune de ses deux faces d'au moins un et de préférence de plusieurs films en matière synthétique, de préférence en polycarbonate, cette structure stratifiée étant fondue en une enveloppe (13) transparente qui entoure essentiellement sur toutes ses faces la couche de papier (4), en appliquant une pression élevée et/ou une température élevée et sans recourir à d'autres agents d'adhérence, par exemple des adhésifs, et **caractérisé en que** les couches de matière synthétique (2, 3, 6, 7, 9, 13) comprennent exclusivement un matériau thermoplastique dont le point de transition vitreuse est supérieur à 100°C.

13. Procédé selon la revendication 12, **caractérisé en ce que** l'on utilise uniquement des couches de matière synthétique (2, 3, 6, 7, 13) en un seul et même matériau thermoplastique.

14. Procédé selon l'une des revendications 12 ou 13, **caractérisé en ce que** pour la fusion, on utilise une combinaison d'une haute température située dans la plage inférieure à la température de transition vitreuse de la matière synthétique utilisée et d'une pression supérieure à 10⁶ Pa et pouvant atteindre 1,6 x 10⁶ Pa, et on procède de manière particulièrement préférable en suivant un profil spécifique de pression et de température.

15. Procédé selon l'une des revendications 12 à 14, **caractérisé en ce qu'**en plus des films de matière synthétique (2, 3, 6, 7) autour de la couche de papier (4), on utilise une ou plusieurs couches d'encadrement (9) incolores et transparentes, colorées et transparentes, incolores et opaques ou colorées et opaques, ou une combinaison de celles-ci.

16. Procédé selon l'une des revendications 12 à 15, **caractérisé en ce qu'**après la fusion en une enveloppe (13), le document de sécurité (11) est estampé dans sa forme finale.

17. Utilisation d'un document de sécurité (11) selon l'une des revendications 1 à 11 comme carte d'identification et/ou d'authentification du porteur, avec éventuellement attribution d'autorisation d'accès ou d'autres autorisations, en particulier comme carte d'identité personnelle, carte de crédit, carte d'identification, carte d'autorisation d'accès ou carte de membre.

## Claims

1. A security document (11) with at least one paper sublayer (4), both sides of which have been covered, in each case by a transparent plastics layer (2, 3, 6, 7, 13), wherein the paper sublayer (4) is a security paper with at least one security feature (5, 8, 10, 15, 16), and the plastics layers (2, 3, 6, 7, 13) are a thermoplastic material which has been fused solely with use of elevated pressure and/or of elevated temperature to give a transparent sheath (13), where, at least in one or more sections, there is a marginal region (14) in which the plastics layers (2, 3, 6, 7, 9, 13) immediately adjoin one another, **characterized in that** the plastics layers (2, 3, 6, 7, 13) encompass exclusively thermoplastic material with a glass transition temperature above 100°C.

2. The security document (11) as claimed in claim 1, **characterized in that** the plastics layers (2, 3, 6, 7, 13) have been fused without further assistance of adhesion promoters such as adhesives to give a sheath (13).

3. The security document (11) as claimed in any of the preceding claims, **characterized in that** the plastics layers (2, 3, 6, 7, 13) are composed of one and the same thermoplastic material.

4. The security document (11) as claimed in any of the preceding claims, **characterized in that** the plastics layers (2, 3, 6, 7, 13) encompass exclusively thermoplastic material with a glass transition temperature above 120°C, particularly preferably in the range from 140 to 200°C.

5. The security document (11) as claimed in any of the preceding claims, **characterized in that** it is a card for identification and/or authentication of the carrier with, if appropriate, subsequent issue of right to access or right to acquisition, and in particular is a credit card, an identification card, an access card, or a members' pass.

6. The security document (11) as claimed in any of the preceding claims, **characterized in that** the security feature is a watermark (10) in the paper sublayer (4) or is a security element (5) embedded at least in part or in one or more sections within the paper sublayer (4), e.g. in particular a security strip (15) or variously colored fibers, or is a OVD, RFID, or chip, or magnetic strip (8) applied to the paper sublayer (4), or is a security print applied to the paper sublayer (4), in particular in the form of an applied fluorescent print (8) or of an applied intaglio print (8), or is a combination of these security features.

7. The security document (11) as claimed in any of the preceding claims, **characterized in that** the thermoplastic material is preferably transparent thermoplastic polycarbonate (PC), or else transparent thermoplastic polyamides, polyphthalamides, polyester, polyethylene terephthalate (PET), polybutylene terephthalate (PBT), polyvinyl chloride (PVC), polymethyl methacrylate (PMMA), acrylonitrile-butadiene-styrene copolymers (ABS), or a mixture or combination thereof.

8. The security document (11) as claimed in any of the preceding claims, **characterized in that** the plastics layers (2, 3, 6, 7, 13) on each side of the paper sublayer (4), and the paper sublayer (4) together have a thickness which is at least 0.5 mm to preferably at least 0.7 mm.

9. The security document (11) as claimed in any of the preceding claims, **characterized in that** the size of the paper sublayer (4) is somewhat smaller than that of the plastics layers (2, 3, 6, 7, 13) which surround it on both sides, so that, at least in one or more sections, there is a remaining transparent colorless or a remaining colored opaque, or a remaining colorless opaque marginal region (14) at the margin, and that one or more further frame sublayers (9) composed of plastic have been arranged in this marginal region (14), and have an inner stamped-out region into which the paper sublayer (4) has been fitted.

10. The security document (11) as claimed in any of the preceding claims, **characterized in that** the design of the paper sublayer (4) is such that the security document is to some extent translucent at least when viewed in front of a light source.

11. The security document (11) as claimed in any of the preceding claims, **characterized in that** at least one side of the paper sublayer (4) has an applied print (16), in particular applied by means of an ink-jet printer, in particular in the form of a photo and/or personal details.

12. A process for production of a security document (11) as claimed in any of claims 1 to 11, **characterized in that**, after the at least one paper sublayer (4) has been personalized (16), in particular with the aid of an ink-jet printer, it is surrounded on both sides, in each case by at least one, but preferably by a plurality of, plastics foils, preferably composed of polycarbonate, and this layer structure is fused with use of pressure and/or of elevated temperature to give a transparent sheath (13) in essence enclosing the paper sublayer (4) on all sides, without further assistance of adhesion promoters, such as adhesives, wherein the plastics layers (2, 3, 6, 7, 13) encompass exclusively thermoplastic material with a glass transition temperature above 100°C.

13. The process as claimed in claim 12, **characterized in that** use is made only of plastics layers (2, 3, 6, 7, 13) composed of one and the same thermoplastic material.

14. The process as claimed in claim 12 or 13, **characterized in that** a combination of elevated temperature in the range below the glass transition temperature of the plastic used and pressure of more than 10⁶ Pa to 1.6 x 10⁶ Pa is used for the fusion process, and a specific profile is particularly preferably traversed here in relation to pressure and temperature.

15. The process as claimed in any of claims 12 to 14, **characterized in that**, in addition to the plastics foils (2, 3, 6, 7), one or more transparent colorless or transparent colored or opaque colorless or opaque colored frame layers (9) or a combination thereof are used around the paper sublayer (4).

16. The process as claimed in any of claims 12 to 15, **characterized in that**, after the fusion process to give the sheath (13), the security document (11) is stamped to give its final form.

17. The use of a security document (11) as claimed in any of claims 1 to 11 as a card for identification and/or authentication of the carrier with, if appropriate, subsequent issue of right to access or right to acquisition, and in particular as an identity card, a credit card, an identification card, an access card, or a members' pass.
